# EUROPÄISCHE PATENTSCHRIFT

(11) **EP 2 130 458 B1**
(45) Veröffentlichungstag und Bekanntmachung des Hinweises auf die Patenterteilung: **03.08.2011**
(21) Anmeldenummer: 09450108.7
(22) Anmeldetag: 03.06.2009
(51) Int. Cl.: A47C 17/12, A47C 3/20, A47C 7/40

(54) **Beschlag für ein Sitz- und/oder Liegemöbel**
Fitting for sitting and/or lying furniture
Ferrure pour meuble d'assise et/ou de couchage

(30) Priorität: 03.06.2008 AT 3152008 U
(43) Veröffentlichungstag der Anmeldung: 09.12.2009
(73) Patentinhaber: Hodry Metallwarenfabrik R.Hoppe Ges.m.b.H & Co. KG, 3430 Tulln (AT)
(72) Erfinder: Moldovan, Adrian, 1230 Wien (AT)
(74) Vertreter: Rippel, Andreas

(56) Entgegenhaltungen:
- EP-A- 1 700 543
- AT-B- 369 636
- DE-U1- 20 207 018
- DE-U1-202005 013 932
- US-A1- 2006 253 984

## Beschreibung

Die Erfindung bezieht sich auf ein Sitz- und/oder Liegemöbel mit einem Beschlag, der zur Bewegung zweier Möbelteile relativ zueinander ausgebildet ist und bei dem an einem Möbelteil im Abstand voneinander die Enden zweier Arme schwenkbar gelagert sind, deren gegenüber liegende Enden am zweiten Möbelteil anlenkbar sind, wobei die Schwenkbewegung der beiden Arme durch Anschläge begrenzt ist und jeder der schwenkbaren Arme mit einem Zusatzarm verbunden ist, der in die entgegengesetzte Richtung, jedoch unter einem von 180° abweichenden Winkel weist.

Ein derartiges Möbel ist in der EP 1 700 543 A1 beschrieben. Bei diesem bekannten Möbel sind die Arme mit ihrem zugehörigen Zusatzarm einstückig als Winkelhebel ausgebildet und direkt im jeweiligen Möbelteil drehbar gelagert. Die mögliche Verschwenkung beträgt dabei weniger als 60°. Demgemäß ist auch die mögliche Verschiebung der beiden Möbelteile verhältnismäßig gering.

Die Erfindung hat es sich zum Ziel gesetzt, ein nenes und verbessertes Sitz-und/order Liegemöbel zu schaffen.

Erreicht wird dies mit einem Sitz-und/oder Liegemöbel nach Anspruch 1.

Mit einem erfindungsgemäß ausgebildeten Beschlag kann der eine oder der andere Möbelteil um eine der doppelten Armlänge entsprechende Strecke gehoben bzw. abgesenkt werden. Es sind dazu keine kompliziert aufgebauten Teile, wie Gelenkvierecke, Scheren usw. erforderlich und es entsteht bei der Schwenkbewegung der schwenkbaren Arme auch kein Totpunkt.

Bei einem besonders zweckmäßigen Ausführungsbeispiel der Erfindung ist einer der Arme in einem Langloch höhenverschiebbar gelagert und ein Fortsatz wirkt mit einem Anschlag zusammen, über den er hebbar ist. Um die beiden Möbelteile gegeneinander zu bewegen, ist es daher nur erforderlich, den Arm im Langloch über den Anschlag, der ihn vorher gesperrt hat, zu heben.

Ein erfindungsgemäßes Sitzmöbel, das in ein Schlafmöbel umwandelbar ist, wobei dessen Sitzpolster mittels des Beschlages von einer Sitzstellung in eine darunter befindliche Liegestellung bringbar ist, zeichnet sich dadurch aus, dass an der Innenseite zweier Seitenhäupter des Möbels je eine Traverse mit den schwenkbaren Armen befestigt ist, und die Enden der Arme am Sitzpolsterrahmen anlenkbar sind.

Das erfindungsgemäßes Sitz-und/oder Liegemöbel kann auch ein nenartiges Möbel sein, bei dem der Sitzpolsterrahmen feststeht und die Armlehnen gegenüber diesem Sitzpolsterrahmen höhenbeweglich sind. Die Armlehnen können daher bis in die Höhe des Sitzpolsters abgesenkt werden, sodass eine größere einheitliche Fläche entsteht.

Nachstehend ist die Erfindung anhand von in den Zeichnungen dargestellten Ausführungsbeispielen näher beschrieben, ohne jedoch auf diese Ausführungsbeispiele beschränkt zu sein. Dabei zeigen:
Fig. 1 in Seitenansicht teilweise geschnitten schematisch ein erfindungsgemäßes Sitzmöbel;
Fig. 2 einen Schnitt nach der Linie II-II in Fig. 1;
Fig. 3 die schaubildliche Ansicht einer Seite eines Möbels nach der Erfindung;
Fig. 4 den erfindungsgemäßen Beschlag einer Seite;
Fig. 5 ein neuartiges Sitzmöbel mit Armlehnen und einem dieser Armlehnen verbindenden Teil;
Fig. 6 das Möbel nach Fig. 5 mit abgesenkten Armlehnen;
Fig. 7 eine schaubildliche Darstellung eines erfindungsgemäßen Beschlages;
Fig. 8 einen Schnitt durch ein Möbel nach Fig. 5.

Gemäß den Zeichnungen ist über einer Vertiefung 1 eines Seitenhauptes 2 eine Traverse 3 montiert. An der Traverse 3 sind schwenkbare Arme 4 gelagert, deren der Lagerung gegenüberliegende Enden an einem Sitzpolsterrahmen 5 angelenkt sind. Die Anlenkung erfolgt dabei über eine Schraube 6 bzw. eine Stange 7.

An der Rückseite der Traverse 3 sind an den die schwenkbaren Arme 4 lagernden Achsen 8 Zusatzarme 9 befestigt, die nach entgegen gesetzten Richtungen, jedoch unter einem von 180° abweichenden Winkel, weisen. Diese Zusatzarme 9 sind durch einen Verbindungsarm 10 verbunden.

Sowohl in der in den Fig. 1, 2 und 3 dargestellten angehobenen Stellung des Sitzpolsterrahmens 5 als auch in der in Fig. 4 dargestellten abgesenkten Stellung wird die Schwenkbewegung der Arme 4 durch Anschläge 11 begrenzt.

Ein erfindungsgemäßes Sitzmöbel besitzt zwei Seitenhäupter 2, wobei in beiden Seitenhäuptern 2 der eben besprochene Beschlag angeordnet ist. Die Stange 7 verbindet dabei zwei einander gegenüberliegende schwenkbare Arme 4. Dadurch wird ein Gleichlauf bei der Schwenkbewegung der Arme 4 bzw. Zusatzarme 9 an beiden Seiten des Zusatzpolsterrahmens 5 erreicht.

Wie in Fig. 1 schematisch dargestellt ist, kann ein gepolsterter Möbelteil 12 vorgesehen sein, der bei abgesenktem Sitzpolster die Liegefläche des Möbels ergänzt. Bei angehobenem Sitzpolster kann der gepolsterte Möbelteil 12 unter den Sitzpolster geschoben werden.

Im Rahmen der Erfindung sind zahlreiche Abänderungen möglich. So müßte der Beschlag nicht in Vertiefungen der Seitenhäupter 2 angeordnet werden, obgleich dies einen Vorteil hinsichtlich des Spaltes zwischen Sitzpolsterrahmen 5 und Seitenhaupt 2 darstellt.

In den Fig. 5 und 6 ist ein neuartiges Möbel dargestellt, bei dem der Sitzteil 20 von einer aus zwei Armlehnen 21 und einem Verbindungsteil 22 bestehenden Einfassung an drei Seiten umschlossen wird. Die Einfassung 21 und 22 besitzt die gleiche Höhe wie der Sitzteil 20 und kann mittels des erfindungsgemäßen Beschlages der Höhe nach bewegt werden, sodass sie von der in Fig. 5 dargestellten Stellung in die Stellung nach Fig. 6 gelangt.

Bei diesem Ausführungsbeispiel (Fig. 7 und 8) sind die Traversen 23 des Beschlages in Vertiefungen des Sitzteiles 20 angeordnet und die Arme 24 und 25 greifen an den Armlehnen 21 an. Der Arm 25 ist dabei an einem Schwenkarm 26 gelagert. An seinem unteren Ende ist der Arm 25 mit einer Nase 27 versehen, die in der hoch geschwenkten Stellung des Armes 25 mit einem Anschlag 28 zusammenwirkt.

Die Arme 24 , 25 sind an Achsen 29. 30 befestigt, die an ihren gegenüber liegenden Enden Zusatzarme 31, 32 tragen. Die beiden Zusatzarme 31, 32 sind durch einen Verbindungsarm 33 miteinander verbunden. Der Zusatzarm 31 ist mit einem Fortsatz 34 versehen, an dem eine Feder 35 angreift.

Jede Traverse 23 weist ein Langloch 36 auf, in dem die Achse 30 geführt ist. Der Arm 25 kann demnach angehoben und über den Anschlag 28 nach unten verschwenkt werden, bis der Arm 24 an einem Anschlag 37 anliegt. Dadurch werden die Armlehnen 21 bis in die Höhe des Sitzteiles 20 abgesenkt.

## Patentansprüche

1. Sitz- und/oder Liegemöbel mit einem Beschlag, der zur Bewegung zweier Möbelteile (2, 5; 20, 21) relativ zueinander ausgebildet ist und wobei an einem ersten Möbelteil (2, 20) im Abstand voneinander die Enden zweier Arme (4, 24, 25) schwenkbar gelagert sind, deren gegenüber liegende Enden am zweiten Möbelteil (5, 21) anlenkbar sind, wobei die Schwenkbewegung der beiden Arme durch Anschläge (11, 28, 37) begrenzt ist und jeder der schwenkbaren Arme (4, 24, 25) mit einem Zusatzarm (9, 31, 32) verbunden ist, der in die entgegengesetzte Richtung, jedoch unter einem von 180° abweichenden Winkel weist, **dadurch gekennzeichnet, dass** zur Lagerung der Enden der beiden Arme (4, 24, 25) eine an dem einen Möbelteil (2, 20) zu befestigende Traverse (3, 23) vorgesehen ist, wobei die Zusatzarme (9,31,32) an den gegenüber liegenden Enden der die schwenkbaren Arme (4,24,25) lagernden Achsen (8) befestigt sind.

2. Sitz-und/oder Liegemöbel nach Anspruch 1, **dadurch gekennzeichnet, dass** einer der Arme (25) in einem Langloch (36) höhenverschiebbar gelagert ist und ein Fortsatz (27) mit einem Anschlag (28) zusammenwirkt über den er hebbar ist.

3. Sitz-und/oder Liegemöbel nach Anspruch 1 oder 2 für ein Sitzmöbel, das in ein Schlafmöbel umwandelbar ist, wobei dessen Sitzpolster (5) mittels des Beschlages von einer Sitzstellung in eine darunter befindliche Liegestellung bringbar ist, **dadurch gekennzeichnet, dass** an der Innenseite zweier Seitenhäupter (2) des Möbels je eine Traverse (3) mit den schwenkbaren Armen (4) befestigt ist, und die Enden der Arme (4) am Sitzpolsterrahmen (5) anlenkbar sind.

4. Sitz-und/oder Liegemöbel nach Anspruch 1 oder 2, **dadurch gekennzeichnet, dass** an beiden Seiten eines feststehenden Sitzpolsterrahmens (20) des Möbels je eine Traverse (23) mit den schwenkbaren Armen (24, 25) befestigt ist und die Enden der Arme (24, 25) an Armlehnen (21) angelenkt sind, so dass die Armlehnen (21) gegenüber dem feststehenden Sitzpolsterrahmen (20) höhenbeweglich sind.

## Claims

1. Seating and/or reclining furniture having a fitting which is configured for the movement of two furniture parts (2, 5; 20, 21) relative to one another and wherein on a first furniture part (2, 20), the ends of two arms (4, 24, 25) are pivotably mounted at a distance from one another, the opposite ends whereof are hinged on the second furniture part (5, 21), wherein the pivoting movement of the two arms is delimited by stops (11, 28, 37) and each of the pivotable arms (4, 24, 25) is connected to an additional arm (9, 31, 32), which points in the opposite direction but at an angle deviating from 180°, **characterised in that** a cross bar (3, 23) for fastening to the one furniture part (2, 20) is provided for mounting the ends of the two arms (4, 24, 25), wherein the additional arms (9, 31, 32) are fastened to the opposite ends of the axes (8) mounting the pivotable arms (4, 24, 25).

2. The seating and/or reclining furniture according to claim 1, **characterised in that** one of the arms (25) is mounted in an elongate hole (36) so that it can be displaced in height and an extension (27) cooperates with a stop (28) by which means it can be raised.

3. The seating and/or reclining furniture according to claim 1 or 2 for an item of seating furniture which can be converted into an item of sleeping furniture, wherein the seat cushion (5) thereof can be brought by means of the fitting from a seating position into a reclining position located thereunder, **characterised in that** on the inner side of two side heads (2) of the furniture, respectively one cross bar (3) is fastened to the pivotable arms (4) and the ends of the arms (4) can be hinged to the seat cushion frame (5).

4. The seating and/or reclining furniture according to claim 1 or 2, **characterised in that** on both sides of a fixed seat cushion frame (20) of the furniture, respectively one cross bar (23) is fastened to the pivotable arms (24, 25) and the ends of the arms (24, 25) are hinged to arm rests (21) so that the arm rests (21) can be moved in height with respect to the fixed seat cushion frame (20).

## Revendications

1. Meuble siège et/ou couchette, avec une ferrure, qui est conçue pour le déplacement de deux parties du meuble (2, 5 ; 20, 21) l'une par rapport à l'autre et sur une partie de meuble (2, 20) avec un écart l'une par rapport à l'autre, les extrémités de deux bras (4, 24, 25), dont les extrémités opposées sont articulables sur la deuxième partie de meuble (5, 21) étant logées de façon pivotante, le déplacement en pivotement des deux bras étant limité par des butées (11, 28, 37) et chacun des bras pivotants (4, 24, 25) étant relié à un bras supplémentaire (9, 31, 32) qui montre dans la direction opposée, toutefois sous un angle différent de 180°, **caractérisé en ce que** pour le logement des extrémités des deux bras (4, 24, 25), il est prévu une traverse (3, 23) qui doit être fixée sur l'une des parties de meuble (2, 20), les bras supplémentaires (9, 31, 32) étant fixés sur les extrémités opposées des axes (8) de logement des bras pivotants (4, 24, 25).

2. Meuble siège et/ou couchette selon la revendication 1, **caractérisé en ce que** l'un des bras (25) est logé en étant déplaçable en hauteur dans un trou oblong (36) et un prolongement (27) coopère avec une butée (28) par l'intermédiaire de laquelle il peut être relevé.

3. Meuble siège et/ou couchette selon la revendication 1 ou 2 pour un meuble siège qui est convertible en un meuble couchette, son rembourrage d'assise (5) pouvant être amené au moyen de la ferrure d'une position siège dans une position couchette située en dessous, **caractérisé en ce que** sur la face intérieure de deux têtes latérales (2) du meuble, chaque fois une traverse (3) est fixée avec les bras pivotants (4) et les extrémités des bras (4) sont articulables sur le cadre du rembourrage d'assise (5).

4. Meuble siège et/ou couchette selon la revendication 1 ou 2, **caractérisé en ce que** sur les deux côtés d'un cadre de rembourrage d'assise (20) stationnaire du meuble, chaque fois une traverse (23) est fixée avec les bras pivotants (24, 25) et les extrémités des bras (24, 25) sont articulées sur des accoudoirs (21), de sorte que les accoudoirs (21) soient déplaçables en hauteur par rapport au cadre de rembourrage d'assise (20) stationnaire.
